# EUROPÄISCHE PATENTSCHRIFT

(11) **EP 1 989 761 B1**
(45) Veröffentlichungstag und Bekanntmachung des Hinweises auf die Patenterteilung: **29.07.2009**
(21) Anmeldenummer: 07703827.1
(22) Anmeldetag: 12.01.2007
(51) Int. Cl.: H01R 13/52, H01R 43/24

(54) **ELEKTRISCHER STECKER MIT ABGEDICHTETEN METALLEINLEGETEILEN**
ELECTRICAL PLUG WITH SEALED-OFF METAL INSERT PARTS
CONNECTEUR ÉLECTRIQUE AVEC INSERTIONS MÉTALLIQUES ÉTANCHES

(30) Priorität: 21.02.2006 DE 102006007989
(43) Veröffentlichungstag der Anmeldung: 12.11.2008
(73) Patentinhaber: Robert Bosch GmbH, 70442 Stuttgart (DE)
(72) Erfinder: MOELKNER, Thomas, 70563 Stuttgart (DE); EISENSCHMID, Heinz, 71254 Ditzingen-Hirschlanden (DE); JANITZA, Thorsten-Kai, 70199 Stuttgart (DE); KAISER, Ralf, 71566 Althuette (DE); DIDRA, Hans-Peter, 72127 Kusterdingen-Jettenburg (DE); WARTH, Stefan, 71254 Ditzingen (DE)
(86) Internationale Anmeldenummer: PCT/EP2007/050286
(87) Internationale Veröffentlichungsnummer: WO 2007/096207

(56) Entgegenhaltungen:
- DE-U1- 29 622 860
- US-A1- 2005 250 371

## Beschreibung

### Stand der Technik

Die Erfindung geht aus von einem Stecker einer elektrischen Steckverbindung nach der Gattung des Patentanspruchs 1.

Durch die DE 296 22 860 U1 und die US 2005/250371 A1 ist jeweils ein elektrischer Stecker mit einem Steckergehäuse aus Kunststoff und mit mindestens einem darin vorgesehenen kunststoffumspritzten Metalleinlegeteil bekannt, das an mindestens einer Gehäuseseite freiliegt, wobei das Steckergehäuse und das Metalleinlegeteil durch eine ausgehärtete Dichtungs- uoder Klebemasse gegeneinander abgedichtet sind, welche an der mindestens einen Gehäuseseite rings um das freiliegende Metalleinlegeteil vorgesehen ist.

Das Umspritzen von Metalleinlegeteilen mit Kunststoff zur Herstellung von elektrischen Steckern ist weit verbreitet. Das Problem dabei ist die Dichtheit der Stecker an der Grenzfläche Metall zum Kunststoff, da die stoffschlüssige Verbindung zwischen Kunststoff und Metall auf Grund der sehr unterschiedlichen Wärmeausdehnungskoeffizienten des Stoffpaares sehr schlecht ist. Um dennoch die Dichtheit des Steckers zu erreichen, sind oft aufwändige Maßnahmen, wie z.B. Vorumspritzung oder zusätzliche Dichtelemente, notwendig.

Vorteile der Erfindung

Der erfindungsgemäße Stecker mit den kennzeichnenden Merkmalen des Patentanspruchs 1 hat demgegenüber den Vorteil, dass die kritische Verbindung zwischen den Metalleinlegeteilen und dem umspritzten Kunststoff mit einfachen Mitteln zuverlässig und wirkungsvoll abgedichtet ist. Erfindungsgemäß wird im Anschluss an den Standardprozess "Umspritzen von Metalleinlegeteilen mittels Kunststoff' durch die Dichtungs- oder Klebemasse die Dichtheit an der Kunststoff/Metall Grenzfläche erzielt. Vorzugsweise ist die Dichtungs- oder Klebemasse ein aushärtbares Gel, insbesondere ein Perfluorpolyether-Gel (z.B. Shin-Etsu SIFEL^{®} 8070, Komponenten A und B der Fa. Shin-Etsu Chemical Co., Ltd., Tokio, Japan) oder ein Silikon-Gel (z.B. SEMICOSIL^{®} 9242 der Fa. Wacker-Chemie, Burghausen), oder ein Klebstoff, insbesondere ein Silikon-Klebstoff (z.B. DOW CORNING^{®} 866 Adhesive der Fa. Dow Corning GmbH, Wiesbaden). Vergelen ist ein bewährtes Standardverfahren, das sich durch geringe Kosten und einfache Handhabung auszeichnet. Es garantiert eine gute Anbindung sowohl an den Kunststoff als auch an das Metall des Einlegeteils, wobei diese Anbindung auch unter hohen Vibrationsbelastungen noch gegeben ist.

Der erfindungsgemäße Stecker kann beispielsweise als elektrische Durchführung im Ölbereich eines Fahrzeugmotors, insbesondere als elektrische Durchführung aus dem ölfreien Innenraum eines Hochdrucksensors mit gegenüber Umwelteinflüssen sensibler Elektronik eingesetzt werden, um den Ölbereich abzudichten. Vorzugsweise ist der Stecker Teil eines den Raildruck erfassenden Drucksensors, dessen elektrische Leitungen durch den erfindungsgemäßen Stecker nach außen herausgeführt sind.

Weitere Vorteile und vorteilhafte Ausgestaltungen des Gegenstands der Erfindung sind der Beschreibung, der Zeichnung und den Ansprüchen entnehmbar.

### Zeichnungen

Ausführungsbeispiele des erfindungsgemäßen Steckers sind in den Zeichnungen dargestellt und in der nachfolgenden Beschreibung näher erläutert. Es zeigen:
- Fig. 1: den erfindungsgemäßen Stecker mit abgedichtetem Befestigungsflansch;
- Fig. 2: den erfindungsgemäßen Stecker mit abgedichteten elektrischen Kontakten; und
- Fig. 3: einen Drucksensor mit dem erfindungsgemäßen Stecker, bei dem die elektrischen Kontakten und der Befestigungsflansch abgedichtet sind.

### Beschreibung der Ausführungsbeispiele

Der in **Fig. 1** gezeigte Stecker **1** einer elektrischen Steckverbindung umfasst ein Steckergehäuse **2** aus Kunststoff und darin kunststoffumspritzte Metalleinlegeteile, nämlich drei elektrische Kontakte (Pins) **3** und einen umlaufenden Befestigungsflansch **4.** Der ring- oder hülsenförmige Befestigungsflansch **4** ist ein Tiefziehteil, dessen kunststoffumspritztes Ende **4a** nach innen umgebogen ist und dessen nach außen vorstehendes Flanschende **4b** einen Innenraum **5** definiert. Die elektrischen Kontakte 3 treten an der dem Innenraum 5 abgewandten Gehäuseseite **2a** in das Steckergehäuse 2 ein und an der dem Innenraum 5 zugewandten Gehäuseseite **2b** aus dem Steckergehäuse 2 in den Innenraum 5 aus.

Der Stecker 1 ist im Spritzgussverfahren aus Kunststoff und mit den Kontakten 3 und dem Befestigungsflansch 4 als Metalleinlegeteilen hergestellt und anschließend abgekühlt. Allerdings ist die Verbindung zwischen dem Steckergehäuse 2 und den Metalleinlegeteilen 3, 4 auf Grund der sehr unterschiedlichen Wärmeausdehnungskoeffizienten von Kunststoff und Metall nicht dicht, so dass z.B. Wasser von außen entlang eines Spaltes zwischen dem Steckergehäuse 2 und den elektrischen Kontakten 3 bzw. dem Befestigungsflansch 4 in den Innenraum 5 gelangen kann.

Um dennoch die Dichtheit des Steckers 1 zu erreichen, sind in Fig. 1 das Steckergehäuse 2 und der kunststoffumspritzte Befestigungsflansch 4 durch eine ausgehärtete Dichtungs- oder Klebemasse **6** gegeneinander abgedichtet, welche innenraumseitig auf der dem Innenraum 5 zugewandten Gehäuseseite 2b rings um den Befestigungsflansch 4, d.h. an der freiliegenden innenseitigen Kunststoff/Metall-Grenzfläche, aufgebracht ist. Obwohl nicht gezeigt, kann selbstverständlich die Dichtungs- oder Klebemasse 6 auch außerhalb des Innenraums 5 an der freiliegenden außenseitigen Kunststoff/Metall-Grenzfläche rings um den Befestigungsflansch 4 aufgebracht sein.

Anders als in Fig. 1 sind bei dem in **Fig. 2** gezeigten Stecker 1 das Steckergehäuse 2 und die kunststoffumspritzten elektrischen Kontakten 3 durch die ausgehärtete Dichtungs- oder Klebemasse 6 gegeneinander abgedichtet, welche auf der dem Innenraum 5 abgewandten Gehäuseseite 2a jeweils rings um die Kontakte 3 aufgebracht ist. Obwohl nicht gezeigt, sind selbstverständlich auch eine innenraumseitige Abdichtung der Kontakte 3 sowie eine zweifache Abdichtung der Kontakte 3, d.h. an beiden Gehäuseseiten 2a, 2b, möglich.

Die ausgehärtete Dichtungs- oder Klebemasse 6 ist flüssigkeitsdicht und durch Vergelen oder Verkleben hergestellt, indem eine form- und aushärtbare Dichtungs-oder Klebemasse auf die jeweilige Gehäuseseite 2a bzw. 2b rings um die Kontakte 3 bzw. rings um den Befestigungsflansch 4 aufgetragen und ausgehärtet wird. Durch geeignete Maßnahmen bei der Präparation, Verarbeitung und Aushärtung wird Blasenfreiheit der ausgehärteten Dichtungs- oder Klebemasse 6 erreicht. Statt wie gezeigt die Gehäuseseite 2a, 2b nur punktuell im Bereich der Metalleinlegeteile 3, 4 mit der Dichtungs- oder Klebemasse 6 abzudecken, kann die Gehäuseseite 2a, 2b selbstverständlich auch groß- oder vollflächig mit der Dichtungs- oder Klebemasse 6 mit bevorzugt gleichmäßiger Schichtdicke abgedeckt sein.

**Fig. 3** zeigt einen Raildrucksensor **10** mit einem wie oben ausgebildeten Stecker 1. Der Raildrucksensor 10 verschließt mit einem Gewindestutzen **11** eine Öffnung im Kraftstoffdruckspeicher (Common Rail), wobei eine Sechskantmutter **12** zum Einschrauben dient. Der Stecker 1 ist mit seinem Befestigungsflansch 4 dicht an der Sechskantmutter 12 befestigt, z.B. angeschweißt. Im Innenraum 5 ist ein Druckaufnehmer (nicht gezeigt) angebracht, der über eine Messleitung **13** des Gewindestutzens 11 an den Kraftstoffdruckspeicher angeschlossen ist. Der Stecker 1 dient somit als flüssigkeitsdichte Durchführung der elektrischen Leitungen des Druckaufnehmers aus dem gegen Umwelteinflüsse geschützten Innenraum 5 des Raildrucksensors 10. Bei dem in Fig. 3 gezeigten Stecker 1 sind sowohl die elektrischen Kontakte 3, wie in Fig. 2 gezeigt, als auch der Befestigungsflansch 4, wie in Fig. 1 gezeigt, durch die Dichtungs- oder Klebemasse 6 abgedichtet.

## Patentansprüche

1. Elektrischer Stecker (1) mit einem Steckergehäuse (2) aus Kunststoff und mit mindestens einem darin vorgesehenen kunststoffumspritzten Metalleinlegeteil (3, 4), das an mindestens einer Gehäuseseite (2a, 2b) freiliegt, wobei das Steckergehäuse (2) und das Metalleinlegeteil (3, 4) durch eine ausgehärtete Dichtungs- oder Klebemasse (6) gegeneinander abgedichtet sind, welche an der mindestens einen Gehäuseseite (2a, 2b) rings um das freiliegende Metalleinlegeteil (3, 4) vorgesehen ist, **dadurch gekennzeichnet, dass** die Dichtungs- oder Klebemasse (6) ein aushärtbares Gel, insbesondere ein Perfluorpolyether-Gel oder ein Silikon-Gel, ist.

2. Stecker nach Anspruch 1, **dadurch gekennzeichnet, dass** das Metalleinlegeteil (3) an zwei Gehäuseseiten (2a, 2b) freiliegt.

3. Stecker nach Anspruch 1 oder 2, **dadurch gekennzeichnet, dass** das Metalleinlegeteil ein elektrischer Kontakt (3) oder ein Befestigungsflansch (4) des Steckers (1) ist.

4. Stecker nach einem der vorhergehenden Ansprüche, **dadurch gekennzeichnet, dass** die ausgehärtete Dichtungs- oder Klebemasse (6) flüssigkeitsdicht und vorzugsweise auch gasdicht ist.

5. Stecker nach einem der vorhergehenden Ansprüche, **dadurch gekennzeichnet, dass** die mindestens eine Gehäuseseite (2a, 2b) vollflächig mit der Dichtungs- oder Klebemasse (6) abgedeckt ist.

6. Raildrucksensor (10) mit einem Stecker (1) nach einem der vorhergehenden Ansprüche.

7. Verfahren zum Abdichten eines elektrischen Steckers (1) mit einem Steckergehäuse (2) aus Kunststoff und mit mindestens einem darin vorgesehenen kunststoffumspritzten Metalleinlegeteil (3), das an mindestens einer Gehäuseseite (2a, 2b) freiliegt, wobei eine aushärtbare Dichtungs- oder Klebemasse (6) an der mindestens einen Gehäuseseite (2a, 2b) rings um das freiliegende Metalleinlegeteil (3) angebracht und ausgehärtet wird, **dadurch gekennzeichnet, dass** die Dichtungs-oder Klebemasse (6) ein aushärtbares Gel, insbesondere ein Perfludrpolyether-Gel oder ein Silikon-Gel, ist.

## Claims

1. Electrical plug (1) comprising a plastic plug housing (2) and comprising at least one plastic-encapsulated metal insert part (3, 4) which is provided in said housing and is exposed on at least one housing side (2a, 2b), wherein the plug housing (2) and the metal insert part (3, 4) are sealed off from one another by a cured sealing or adhesive compound (6) provided on the at least one housing side (2a, 2b) annularly around the exposed metal insert part (3, 4), **characterized in that** the sealing or adhesive compound (6) is a curable gel, in particular a perfluoropolyether gel or a silicone gel.

2. Plug according to Claim 1, **characterized in that** the metal insert part (3) is exposed on two sides (2a, 2b) of the housing.

3. Plug according to Claim 1 or 2, **characterized in that** the metal insert part is an electrical contact (3) or a securing flange (4) of the plug (1).

4. Plug according to one of the preceding claims, **characterized in that** the cured sealing or adhesive compound (6) is fluid-tight and preferably also gas-tight.

5. Plug according to one of the preceding claims, **characterized in that** the whole surface area of the at least one housing side (2a, 2b) is covered with the sealing or adhesive compound (6).

6. Rail-pressure sensor (10) comprising a plug (1) according to one of the preceding claims.

7. Process for sealing off an electrical plug (1) comprising a plastic plug housing (2) and comprising at least one plastic-encapsulated metal insert part (3) which is provided in said housing and is exposed on at least one housing side (2a, 2b), wherein a curable sealing or adhesive compound (6) is applied to the at least one housing side (2a, 2b) annularly around the exposed metal insert part (3) and is cured, **characterized in that** the sealing or adhesive compound (6) is a curable gel, in particular a perfluoropolyether gel or a silicone gel.

## Revendications

1. Fiche électrique (1) comprenant un boîtier de fiche (2) en matière plastique et comprenant au moins un insert métallique (3, 4) surmoulé par la matière plastique prévu dans celui-ci, lequel est dégagé sur au moins un côté du boîtier (2a, 2b), le boîtier de connecteur (2) et l'insert métallique (3, 4) étant rendus étanches l'un par rapport à l'autre par une masse d'étanchéité ou de collage (6) durcie, laquelle est prévue sur l'au moins un côté de boîtier (2a, 2b) autour de l'insert métallique (3, 4) dégagé, **caractérisée en ce que** la masse d'étanchéité ou de collage (6) est un gel durcissable, notamment un gel de perfluorpolyéther ou un gel de silicone.

2. Fiche selon la revendication 1, **caractérisée en ce que** l'insert métallique (3) est dégagé sur deux côtés du boîtier (2a, 2b).

3. Fiche selon la revendication 1 ou 2, **caractérisée en ce que** l'insert métallique est un contact électrique (3) ou une bride de fixation (4) de la fiche (1).

4. Fiche selon l'une des revendications précédentes, **caractérisée en ce que** la masse d'étanchéité ou de collage (6) est étanche et de préférence aussi hermétique.

5. Fiche selon l'une des revendications précédentes, **caractérisée en ce que** l'au moins un côté du boîtier (2a, 2b) est recouvert sur toute sa surface par la masse d'étanchéité ou de collage (6).

6. Capteur de pression de rail (10) comprenant une fiche (1) selon l'une des revendications précédentes.

7. Procédé pour rendre étanche une fiche électrique (1) comprenant un boîtier de fiche (2) en matière plastique et comprenant au moins un insert métallique (3) surmoulé par la matière plastique prévu dans celui-ci, lequel est dégagé sur au moins un côté du boîtier (2a, 2b), une masse d'étanchéité ou de collage (6) durcissable étant appliquée et durcie sur un côté du boîtier (2a, 2b) autour de l'insert métallique (3) dégagé, **caractérisé en ce que** la masse d'étanchéité ou de collage (6) est un gel durcissable, notamment un gel de perfluorpolyéther ou un gel de silicone.
